# EUROPÄISCHE PATENTSCHRIFT

(11) **EP 0 666 936 B1**
(45) Veröffentlichungstag und Bekanntmachung des Hinweises auf die Patenterteilung: **10.04.1996**
(21) Anmeldenummer: 93924004.0
(22) Anmeldetag: 22.10.1993
(51) Int. Cl.: C25D 7/06, C25D 5/02

(54) **VORRICHTUNG ZUM EINSEITIGEN ELEKTROLYTISCHEN BESCHICHTEN VON METALLBÄNDERN**
DEVICE FOR ELECTROLYTICALLY COATING ONE SIDE OF METAL STRIPS
DISPOSITIF PERMETTANT LE REVETEMENT ELECTROLYTIQUE UNE FACE DE FEUILLARDS METALLIQUES

(30) Priorität: 31.10.1992 DE 4236927
(43) Veröffentlichungstag der Anmeldung: 16.08.1995
(73) Patentinhaber: May, Hans Josef, D-58638 Iserlohn (DE); Schnettler, Roland, D-58099 Hagen (DE)
(72) Erfinder: May, Hans Josef, D-58638 Iserlohn (DE); Schnettler, Roland, D-58099 Hagen (DE)
(74) Vertreter: Schröter, Martin, Dipl.-Ing.
(86) Internationale Anmeldenummer: DE9301015
(87) Internationale Veröffentlichungsnummer: WO9410360

(56) Entgegenhaltungen:
- FR-A- 2 078 951
- US-A- 5 069 762
- PATENT ABSTRACTS OF JAPAN vol. 8, no. 199 (C-242)(1636) 12. September 1984 & JP,A,59 089 790 (SHIN NIPPON SEITETSU K.K.) 24. Mai 1984
- PATENT ABSTRACTS OF JAPAN vol. 8, no. 199 (C-242)(1636) 12. September 1984 & JP,A,59 089 790

## Beschreibung

Die Erfindung betrifft eine Vorrichtung zum einseitigen elektrolytischen Beschichten von Metallbändern, bei der die zu beschichtenden Metallbänder um eine rotierende kathodische Stromrolle kontaktierend geführt sind und etwa konzentrisch um die Stromrolle mit Abstand eine teilzylinderförmige, nichtlösliche Anode angeordnet ist, wobei der Abstandsraum vom Elektrolyten durchströmt ist.

Bei einer solchen aus der US-PS 3 900 383 bekannten Vorrichtung ist die Einheit von Stromrolle, dem sie etwa um 180° umschlingenden, zu beschichtenden Metallband und die dazu mit Abstand angeordnete teilzylinderförmige Anode vollständig etwa bis zur Achse der Stromrolle in einem Elektrolytbad in einer Wanne eingetaucht. Die ständige Kontaktierung des zu beschichtenden Metallbandes, insbesondere eines sehr dünnen Bandes, hat den Vorteil, daß Spannungsabfälle vermieden werden, da das elektrische Feld sich ausschließlich zwischen der konzentrisch angeordneten Anode und der kathodischen Stromrolle bzw. des daran anliegenden Metallbandes aufbaut. Nachteilig bei dieser bekannten Vorrichtung ist jedoch die Gefahr der Beschichtung der Stromrolle in den seitlichen Bereichen, die nicht von dem zu beschichtenden Metallband überdeckt sind. Außerdem besteht auch die Gefahr, daß Elektrolyt zwischen Stromrolle und Metallband eintritt und zu unerwünschten Beschichtungen führt. Insbesondere bei sehr dünnen Bändern, beispielsweise Metallfolien, ist es nicht möglich, die Breite der Stromrolle kleiner als die Breite des Bandes auszubilden wegen der dann fehlenden Unterstützung. Bei einer solchen Ausführung würde das überstehende seitliche Band auch wiederum zur Stromleitung herangezogen. Es ergäben sich Spannungsabfälle und damit Erhitzungen des Bandes in den Kantenbereichen.

Wenn die Bandbreite kleiner als die Rollenbreite ist, wird der überstehende Rollenbereich verzinkt. Da in solchen Anlagen Bänder und Folien unterschiedlicher Breite beschichtet werden, müßte ein Austausch der Rollen entsprechend der Bandbreite erfolgen.

Bekannt ist ebenfalls eine Vorrichtung der eingangs genannten Art aus der EP-OS 0 125 707, bei der der Elektrolyt ausschließlich im Abstandsraum (Spalt) zwischen der teilzylinderförmigen Anode und der zylindrischen kathodischen Stromrolle geführt wird unter Aufrechterhaltung einer turbulenten Zwangsströmung.

Aber auch hierbei besteht die Gefahr der unerwünschten Beschichtung der Stromrolle, die offensichtlich mit dem Elektrolyt in Kontakt gelangt. Der Elektrolyt wird zugeführt über ein Eintrittsrohr, welches sich über die gesamte Breite der Stromrolle erstreckt. Offensichtlich kann bei dieser Anordnung der Elektrolyt auch stirnseitig aus dem Spalt zwischen Anode und Stromrolle austreten in einen darunter angeordneten Behälter. Es besteht auch wiederum die Gefahr, daß Elektrolyt zwischen zu beschichtendem Metallband und der Stromrolle eintritt.

Die Aufgabe der Erfindung besteht darin, eine Vorrichtung der eingangs genannten Art vorzuschlagen, bei der sichergestellt ist, daß der Elektrolyt nicht mit der Oberfläche der Stromrolle in Berührung kommt.

Gelöst wird die Erfindungsaufgabe mit einer Vorrichtung der eingangs genannten Art, die dadurch gekennzeichnet ist, daß zwischen dem an der Stromrolle geführten Bandabschnitt und der Anode jeweils im Bereich der Bandkante in achsparalleler Richtung einrichtbare Dichtungen vorgesehen sind. Auf diese Weise wird der Elektrolytraum auf die Bandbreite begrenzt, so daß die Benetzung der Stromrolle mit dem Elektrolyt vermieden ist. In Anpassung an die jeweilige Breite des zu beschichtenden Metallbandes kann die Dichtung an beiden Seiten des Bandes eingerichtet werden. Es verbleibt dabei ein nahezu unbeschichteter Bandkantenbereich, der aber bei der Fertigung solcher Bänder ohnehin abgetrennt wird.

Zur Erfindung gehört auch der Vorschlag, die Dichtungsseite gegen den an der Stromrolle geführten Bandabschnitt mit Sperrwasser zu schmieren. Damit soll verhindert werden, daß evtl. durch die Dichtung durchtretender Elektrolyt zur Stromrolle gelangt.

Nach einem weiteren Vorschlag der Erfindung können im Bereich der Enden der Dichtungen zu einer oder mehreren Abquetsch- oder Umlenkrollen Elektrolytabsaugeinrichtungen angeordnet sein, mit denen verhindert wird, daß evtl. mitgeschleppter Elektrolyt im entsprechenden Bereich hinter den Dichtungen die Stromrolle benetzt.

Anhand eines prinzipiell abgebildeten Ausführungsbeispieles wird eine erfindungsgemäße Vorrichtung näher erläutert. Es zeigen:
- Fig. 1: einen Schnitt durch eine Vorrichtung zum einseitigen elektrolytischen Beschichten von Metallbändern
und
- Fig. 2: einen Schnitt nach der Linie A-A in Fig.1.

Um die angetriebene kathodische Stromrolle 1 ist mit einem Umschlingungswinkel größer 180° kontaktierend ein außen zu beschichtendes Metallband 2 in Pfeilrichtung geführt. Dabei wird das von rechts gemäß Figur 1 kommende Band über eine Umlenkrolle 7 mit möglichst geringem Abstand zur Stromrolle 1 geführt und auf der gegenüberliegenden Seite über die Umlenkrolle 7 nach der Beschichtung weitergeführt. Um die Stromrolle mit dem Band 2, dessen anliegender Abschnitt mit der Ziffer 21 bezeichnet ist, ist eine teilzylinderförmige Anode 3 eingerichtet. Durch den Abstandsraum 4 ist der entsprechende Elektrolyt geführt, der auf der rechten Seite der Figur 1 bei Ziffer 41 eintritt und auf der anderen Seite aus dem Austritt 42 abgezogen wird.

Seitlich wird der Abstandsraum 4 (Spalt) zwischen dem Bandabschnitt 21 und der Anode 3 begrenzt durch die mit der Ziffer 5 angedeuteten Dichtungen, die achsparallel einrichtbar sind.

Diese verschiebbaren Dichtungen 5 greifen mit dem einrichtbaren Dichtungsabschnitt 51 jeweils auf die Bandkantenbereiche 22 des zu beschichtenden Bandabschnittes 21. Eine außen angeordnete Dichtung 52, beispielsweise ein Dichtungsbalg, dichtet gegenüber der Stirnseite der Anode 3 ab.

Vorzugsweise kann oberhalb des Elektrolytaustrittes vor der Umlenkrolle 7 oder einer entsprechenden Abquetschrolle eine sich über die gesamte Stromrollenbreite erstreckende oder nur im Bereich der Dichtungsenden und mit den Dichtungen auf Bandbreite verstellbare Absaugvorrichtung 6 angeordnet sein zur Entfernung des evtl. mitgeschleppten Elektrolyts.

Im Bereich der Dichtungen 5, insbesondere aber im Bereich der an den zu beschichtenden Bandabschnitt 21 anliegenden Dichtungsabschnitte 21 ,können noch sogenannte Sperrwasserschmierungen von außen vorgesehen werden, mit denen verhindert wird, daß evtl. austretender Elektrolyt wirksam den angrenzenden Stromrollenbereich benetzt. Auf diese Weise wird der evtl. austretende Elektrolyt abgespült bzw. stark verdünnt und ist daher nicht mehr beschichtungswirksam.

## Patentansprüche

1. Vorrichtung zum einseitigen elektrolytischen Beschichten von Metallbändern, bei der die zu beschichtenden Metallbänder um eine rotierende kathodische Stromrolle kontaktierend geführt sind und etwa konzentrisch um die Stromrolle mit Abstand eine teilzylinderförmige, nichtlösliche Anode angeordnet ist, wobei der Abstandsraum vom Elektrolyten durchströmt ist, **dadurch gekennzeichnet**, daß zwischen dem an der Stromrolle (1) geführten Bandabschnitt (21) und der Anode (3) jeweils im Bereich der Bandkanten (22) in achsparalleler Richtung einrichtbare Dichtungen (5) vorgesehen sind.

2. Vorrichtung nach Anspruch 1, **dadurch gekennzeichnet**, daß die Dichtungsseite gegen den an der Stromrolle (1) geführten Bandabschnitt (21) mit Sperrwasser geschmiert ist.

3. Vorrichtung nach Anspruch 1 und 2, **dadurch gekennzeichnet**, daß im Bereich der Enden der Dichtungen zu einer oder mehreren Abquetschrollen Elektrolytabsaugeeinrichtungen (6) angeordnet sind.

## Claims

1. Device for electrolytically coating one side of metal strips, in which the metal strips to be coated are guided around a rotary cathodic current roller, which they contact, and a partially cylindrical, insoluble anode is arranged approximately concentrically around the current roller and at a distance from it, with the electrolyte flowing through the gap, characterised in that, between the strip section (21) guided on the current roller (1) and the anode (3), in the area of the strip edges (22), seals (5) are provided which can be oriented in a direction parallel to the axis of the roller.

2. Device according to claim 1, characterised in that the seal side against the strip section (21) guided on the current roller (1) is lubricated with seal-water.

3. Device according to claims 1 and 2, characterised in that, in the area of the ends of the seals, electrolyte extraction devices (6) are arranged on one or a plurality of squeeze rollers.

## Revendications

1. Dispositif permettant le revêtement électrolytique une face de feuillards métalliques, dispositif dans lequel les feuillards métalliques à revêtir par contact sont guidés autour d'un rouleau conducteur cathodique en rotation et dans lequel est disposée, de manière à peu près concentrique au rouleau conducteur et à une certaine distance de celui-ci, une anode non soluble de forme partiellement cylindrique, alors que l'espace d'écartement ainsi formé est traversé par de l'électrolyte, caractérisé en ce que des joints (5) sont prévus de manière ajustable dans la direction parallèle à l'axe entre le tronçon du feuillard (21) guidé sur le rouleau conducteur (1) et l'anode (3), dans les zones respectives des bords du feuillard (22).

2. Dispositif selon la revendication 1, caractérisé en ce que le côté rendu étanche contre le tronçon de feuillard (21) guidé sur le rouleau conducteur (1) est lubrifié avec de l'eau d'obturation.

3. Dispositif selon les revendications 1 et 2, caractérisé en ce que, dans la zone des extrémités des joints, face à un ou à plusieurs rouleaux essoreurs, sont installés des dispositifs d'aspiration de l'électrolyte (6).
